# FASCICULE DE BREVET EUROPEEN

(11) **EP 0 307 333 B1**
(45) Date de publication et mention de la délivrance du brevet: **22.04.1992**
(21) Numéro de dépôt: 88440067.2
(22) Date de dépôt: 08.08.1988
(51) Int. Cl.: E06B 9/171, E06B 9/56

(54) **Volet roulant pour porte, fenêtre ou analogue**
Rolladen für Tür, Fenster oder dergleichen
Roller blind for doors, windows and the like

(30) Priorité: 26.08.1987 FR 8712009
(43) Date de publication de la demande: 15.03.1989
(73) Titulaire: Bubendorff, Richard, F-68220 Hegenheim (FR)
(72) Inventeur: Bubendorff, Richard, F-68220 Hegenheim (FR)
(74) Mandataire: Aubertin, François

(56) Documents cités:
- DE-B- 2 326 464
- FR-A- 533 434
- FR-A- 2 137 411
- FR-A- 2 542 364
- US-A- 1 726 720
- US-A- 1 732 430
- US-A- 3 202 206

## Description

L'invention concerne un volet roulant pour porte, fenêtre ou analogue, comprenant un tablier s'enroulant et se déroulant d'un tambour commandé en rotation par un dispositif d'entraînement, tel qu'un treuil ou autre, et monté en libre rotation sur un axe divisé en deux tronçons situés dans le prolongement l'un de l'autre, l'un de ces tronçons d'axe étant pourvu d'un ressort de rappel facilitant l'enroulement dudit tablier.

L'invention concerne plus particulièrement l'industrie spécialisée dans la fabrication de volets roulants et plus généralement de tout type de couverture amovible.

On connaît déjà un certain nombre de volets roulants pour porte, fenêtre ou analogue. Ainsi, ces volets roulants se composent, essentiellement, d'un tablier formé d'une pluralité de lames juxtaposées et articulées les unes par rapport aux autres, et d'un mécanisme permettant d'enrouler ou de dérouler ledit tablier.

En général, le mécanisme précité comporte un tambour sur lequel et duquel s'enroule ou se déroule le tablier, ledit tambour étant commandé en rotation par un dispositif d'entraînement, tel qu'un treuil ou autre, lui-même actionné par des moyens de commande quelconque, tels que chaîne, sangle, tringlerie ou moteur électrique.

De plus, pour assurer cette rotation du tambour, celui-ci est monté sur un axe divisé en deux tronçons situés dans le prolongement l'un de l'autre et se présentant saillants par rapport aux extrémités dudit tambour. Fréquemment, ces parties saillantes des tronçons d'axe sont introduites dans des paliers fixés dans la partie supérieure du chambranle de la porte ou fenêtre pour maintenir le tambour dans une position sensiblement horizontale et de manière à assurer un déploiement du tablier dans un plan parallèle à ladite porte ou fenêtre. Dans certains cas, ces paliers sont solidaires de flasques latéraux d'un caisson renfermant l'ensemble du mécanisme d'enroulement et de déroulement du tablier.

Habituellement, ces volets roulants sont également pourvus de moyens de rappel élastique permettant de compenser le poids du tablier et faciliter l'enroulement de ce dernier. Ainsi, ces moyens de rappel élastique sont sollicités au cours du déploiement du tablier assurant simultanément, le contrôle de cette opération et évitant les retombées brutales de ce dernier.

Ces moyens de rappel élastique sont, en général, constitués d'un ressort hélicoïdal engagé sur l'un des tronçons d'axe, supportant le tambour. L'une des extrémités de ce ressort est reliée soit directement, soit par une pièce intermédiaire à ce dernier, l'autre extrémité étant rendue solidaire dudit tronçon d'axe.

En fait, un tel volet roulant, correspondant à la description ci-dessus est, notamment, connu par le document FR-A-2.542.364.

Au cours du montage de ces volets roulants dans la partie supérieure d'un encadrement d'une porte ou fenêtre, il est nécessaire, dans la plupart des cas, de régler l'écartement des tronçons d'axe, notamment leur partie saillante aux extrémités du tambour et, ce, par rapport aux dimensions dudit encadrement.

En raison des moyens de rappel élastique, seul le tronçon d'axe dépourvu de tels moyens, est monté coulissant dans le tambour, ce qui représente un inconvénient non négligeable.

En effet, ce réglage unilatéral du volet roulant ne facilite guère le centrage de ce dernier par rapport à la porte ou fenêtre. Dans certains cas, il est nécessaire d'entailler sensiblement le chambranle de ladite porte ou fenêtre pour disposer convenablement ce volet roulant.

Par ailleurs, on connaît, également, par le document FR-A-2.137.411 un tambour pour volet roulant se présentant sous forme d'une enveloppe cylindrique montée en rotation sur deux tronçons d'axe se présentant saillants, respectivement, au niveau de chacune des extrémités dudit tambour.

Sur l'un de ces tronçons d'axe sont montés des moyens de rappel élastiques constitués par un ressort hélicoïdal ayant pour fonction de compenser en partie, le poids du tablier au moment de son enroulement sur le tambour mais, aussi, de ralentir la descente de ce tablier lors du déroulement.

Plus particulièrement, ce ressort hélicoïdal est rendu solidaire, au niveau de l'une de ses extrémités, d'un embout cylindrique inséré dans l'une des extrémités du tambour et formant palier, en ce sens qu'il assure le montage en rotation de ce tambour sur ce tronçon d'axe muni des moyens de rappel élastiques.

Quant à l'extrémité opposée de ce ressort hélicoïdal, se situant sensiblement, dans la partie médiane du tambour, elle est rendue solidaire dudit tronçon d'axe. Sur l'extrémité libre introduite dans le tambour de ce tronçon d'axe, est monté, en outre, un disque d'appui servant de palier support.

A noter que si ce tronçon d'axe est, effectivement, monté libre en rotation dans l'alésage central dont est muni ce disque d'appui, celui-ci est, par ailleurs, d'une part, immobilisé en rotation par rapport au tambour tout en étant susceptible de se mouvoir axialement, à l'intérieur de ce dernier et, d'autre part, rendu solidaire en translation axiale dudit tronçon d'axe.

Aussi et au vu de la description qui précède, il convient de comprendre qu'au-delà d'une position saillante maximum de ce tronçon d'axe, muni des moyens de rappel élastique et, ce, par rapport à une extrémité du tambour, il est possible d'exercer une pression sur ledit tronçon d'axe tentant à l'introduire davantage à l'intérieur du tambour et, finalement à réduire la longueur de sa partie saillante. En fait, un tel mouvement s'accompagne d'une extension du ressort hélicoïdal et d'un déplacement axial du disque d'appui, non par rapport audit tronçon d'axe, mais par rapport au tambour.

En fait, ce réglage de cette longueur saillante dudit tronçon d'axe muni des moyens de rappel élastique par rapport à une extrémité du tambour ne peut s'obtenir que sous l'action d'une contrainte destinée à s'opposer à la réaction du ressort hélicoïdal, action se traduisant, en outre, en une modification des caractéristiques de ce ressort.

D'autres problèmes résident dans le mécanisme d'enroulement de ces volets roulants connus. Ainsi, dans la plupart des cas, le dispositif d'entraînement du tambour, tel qu'un treuil ou autre, est monté sur le tronçon d'axe coulissant. Or, il est absolument indispensable de maintenir la coopération entre le dispositif d'entraînement et l'extrémité du tambour quelle que soit la longueur de la partie saillante du tronçon d'axe par rapport à cette extrémité.

A cet effet, on munit ledit tronçon d'axe d'une série de perforations servant de passage à une goupille maintenant le dispositif d'entraînement appliqué contre l'extrémité du tambour. Cependant, étant donné que cette goupille a également pour fonction d'immobiliser en translation le tronçon d'axe dans le tambour, celle-ci ne pourra être mise en place qu'après avoir introduit l'extrémité de ce tronçon d'axe dans le palier correspondant. En raison d'un accès rendu généralement difficile, cette opération de mise en place de la goupille peut être particulièrement délicate et fastidieuse.

D'autre part, la série de perforations a tendance à fragiliser localement le tronçon d'axe concerné, d'autant plus que ce dernier est généralement du type tubulaire.

La présente invention a pour but de remédier à l'ensemble des inconvénients précités.

L'invention telle qu'elle est caractérisée dans les revendications résout le problème et consiste en un volet roulant pour porte, fenêtre ou analogue comprenant un tablier s'enroulant et se déroulant d'un tambour commandé en rotation par un dispositif d'entraînement, tel qu'un treuil ou autre, et monté en libre rotation sur un axe divisé en deux tronçons situés dans le prolongement l'un de l'autre, l'un de ces tronçons d'axe étant pourvu d'un ressort de rappel facilitant l'enroulement dudit tablier, ce volet roulant comportant des moyens de réglage axial du tambour par rapport à chacun des tronçons d'axe pour varier la longueur de la partie saillante de ces derniers aux extrémités de ce tambour.
a) lesdits moyens de réglage axial, sur le tronçon d'axe pourvu du ressort de rappel étant formés :
   - de moyens autorisant un libre coulissement axial dudit ressort de rappel sur le tronçon d'axe, ces moyens étant constitués par deux curseurs auxquels sont fixés respectivement, les extrémités du ressort de rappel, l'un de ces curseurs étant monté coulissant et immobile en rotation sur le tronçon d'axe, l'autre curseur étant solidaire en rotation du tambour et monté, en libre rotation, sur une douille pourvue d'un alésage central dans lequel coulisse le tronçon d'axe.
   - et des moyens autorisant le coulissement de ce tronçon d'axe dans le tambour et constitués, d'une part, par une douille pourvue d'un alésage central dans lequel peut coulisser le tronçon d'axe et, d'autre part, par un embout tubulaire monté en libre rotation sur la douille et encastré dans le tambour à l'extrémité de ce dernier ;
   - b) les moyens de réglage axial du tambour sur l'autre tronçon d'axe étant formés, d'une part, d'un moyeu solidaire de l'extrémité interne dudit tronçon d'axe et sur lequel est montée, en libre rotation, une bague solidaire en rotation du tambour et, d'autre part, d'un embout tubulaire encastré à l'extrémité du tambour et monté sur une douille dans laquelle coulisse le tronçon d'axe.

Selon une autre caractéristique de l'invention, le volet roulant pour porte, fenêtre ou analogue, comporte des moyens permettant de positionner indifféremment le dispositif d'entraînement sur l'un ou l'autre des tronçons d'axe et assurer sa coopération avec ledit tambour.

Les avantages obtenus grâce à cette invention consistent essentiellement

L'invention est exposée, ci-après, plus en détail à l'aide d'un dessin représentant seulement un mode d'exécution.

La figure 1 représente une vue schématisée, en élévation et en coupe, du tambour d'enroulement du volet roulant conforme à l'invention.

On se réfère à la figure unique.

Le volet roulant 1, pour porte, fenêtre ou analogue, conforme à l'invention, est constitué, essentiellement, d'un tablier (non représenté) formé d'une pluralité de lames juxtaposées et reliées entre elles par une articulation qui, dans certains cas, peut être télescopique. Ce tablier du volet roulant 1 est en mesure de s'enrouler et se dérouler d'un tambour 2, généralement disposé horizontalement et dans la partie supérieure de ladite porte ou fenêtre.

Il est à noter que ce tambour 2 est constitué, dans de nombreux cas, par un profilé tubulaire de section polygonale, et, plus particulièrement, de section hexagonale. Cette configuration facilite l'enroulement sur ce tambour 2 des premières lames du tablier situées dans la partie supérieure de ce dernier.

Le volet roulant 1 comporte également un ensemble d'organes assurant la rotation dudit tambour 2 lors du déploiement et du repliement du tablier. Ainsi, ce tambour 2 est monté en libre rotation sur un axe 3, celui-ci étant subdivisé en deux tronçons d'axe 4, 5 situés dans le prolongement l'un de l'autre et se présentant saillants par rapport aux extrémités 6, 7 du tambour 2.

L'un de ces tronçons d'axe 4 est pourvu de moyens de rappel élastique 8 dont la fonction consiste à compenser sensiblement le poids du tablier lors de son repliement. De tels moyens de rappel élastique 8 permettent également de contrôler le déploiement dudit tablier et éviter les retombées brutales de celui-ci.

Préférentiellement, ces moyens de rappel élastique 8 sont formés, substantiellement, par un ressort hélicoïdal 9 engagé sur le tronçon d'axe 4 et coopérant, simultanément, avec ce dernier et le tambour 2.

Selon l'invention, le volet roulant 1 comporte des moyens de réglage axial 10, 10₁ du tambour 2 sur chacun des tronçons d'axe 4, 5, de manière à faire varier la longueur de la partie saillante 11, 12 de ces derniers par rapport aux extrémités 6, 7 dudit tambour 2.

Ainsi, selon un mode de réalisation préférentiel, les moyens de réglage axial 10 de ce dernier sur le tronçon d'axe 4, pourvu du ressort de rappel 9, sont formés, d'une part, de moyens 13 assurant la mobilité dudit ressort de rappel 9 sur ce tronçon d'axe 4.

Avantageusement, les moyens 13 sont constitués par deux curseurs 14, 15 auxquels sont fixées les extrémités 16, 17 du ressort de rappel 9. L'un 14 de ces curseurs est monté coulissant et immobile en rotation sur le tronçon d'axe 4. Contrairement, l'autre curseur 15 est rendu solidaire en rotation du tambour 2 et, simultanément, monté en libre rotation sur une douile 18 pourvue d'un alésage central 19 dans lequel coulisse le tronçon d'axe 4.

En raison de leur fonction distincte, ces curseurs 14, 15 présentent des configurations différentes. Ainsi, le curseur 15 comporte une périphérie 20 de forme polygonale coopérant avec les parois internes 21 du tambour 2, celui-ci étant également de section polygonale. Le curseur 14 présente, quant à lui, un diamètre 22 sensiblement inférieur au cercle inscrit dans la section polygonale dudit tambour 2, de manière à éviter son entraînement en rotation par ce dernier.

Cependant, il est également nécessaire d'assurer l'immobilité, en rotation, de ce curseur 14 par rapport au tronçon d'axe 4. A cet effet, ledit curseur 14 comporte, en son centre, un alésage 23 de section parallélépipédique et de préférence carrée, ajustée à la section du tronçon d'axe 4, celle-ci étant de forme identique. Bien évidemment, la douille 18 sur laquelle est monté, en libre rotation, le curseur 15, est également pourvue d'un tel alésage 19 de section carrée dans lequel peut coulisser le tronçon d'axe 4.

Ainsi, lors du déploiement du tablier de ce volet roulant 1, le tambour 2 entraîne en rotation le curseur 15 conférant une torsion au ressort de rappel 9, celui-ci étant, en effet, relié, par son extrémité 16, au curseur 14 bloqué en rotation.

Contrairement, lors du repliement du tablier, ledit ressort 9 ayant tendance à revenir dans sa position de repos initiale, exerce un couple de rappel sur le tambour 2 et facilite l'enroulement dudit tablier sur ce dernier.

Les moyens de réglage axial 10 du tambour 2 sur le tronçon d'axe 4 comportent également des moyens 25 autorisant le coulissement de ce dernier dans ledit tambour 2. Avantageusement, ces moyens 25 sont formés, substantiellement, par une douille 26 pourvue d'un alésage de section carrée 27 dans lequel peut coulisser le tronçon d'axe 4. De plus, un embout tubulaire 28 est monté en libre rotation sur la douille 26, cet embout 28 étant encastré dans le tambour 2 à l'extrémité 6 de ce dernier.

Il est à remarquer que la douille 26 peut être pourvue de moyens de blocage 29, par exemple une vis, permettant d'immobiliser en translation le tronçon d'axe 4 par rapport au tambour 2. De tels moyens de blocage 29 ne sont amenés dans leur position active qu'après avoir inséré la partie saillante 11 du tronçon d'axe 4 dans son palier et effectué le régalage du volet roulant 1 par rapport à la porte, fenêtre ou analogue.

Les moyens de réglage axial 10₁ du tambour 2 sur le tronçon d'axe 5 sont de complexité plus réduite, ce dernier étant dépourvu de moyens de rappel élastique.

Ainsi, ces moyens de réglage axial 10₁ sont formés, d'une part, d'un moyeu 30 solidaire de l'extrémité interne 31 dudit tronçon d'axe 5. Sur ce moyeu 30 est monté, libre en rotation, une bague 32 dont le pourtour externe 33, de forme polygonale, coopère avec les parois internes 21 du tambour 2. Il est à noter que cette bague 32 est, d'une part, coulissante dans ce dernier et, d'autre part, solidaire en translation du tronçon d'axe 5 grâce au moyeu 30 comportant, à ses extrémités, des rebords périphériques 30₁ emprisonnant la bague 32.

D'autre part, les moyens de réglage axial 10₁ sont également constitués par un embout tubulaire 34 monté sur une douille 35 dans laquelle coulisse le tronçon d'axe 5, cet embout 34 étant encastré dans l'extrémité 7 du tambour 2 tout comme l'embout tubulaire 28 situé à l'extrémité 6 opposée. Avantageusement, la douille 35 est en mesure de comporter, toute comme la douille 26 citée précédemment, des moyens de blocage 29 permettant d'immobiliser le tronçon d'axe 5 par rapport au tambour 2.

Le volet roulant 1, conforme à l'invention, comporte également un dispositif d'entraînement 36, tel qu'un treuil ou autre, actionné par des moyens de commande (non représentés) tels que chaîne, sangle, tringle ou moteur électrique pour appliquer une rotation au tambour 2.

Dans le cadre de la figure 1, ce dispositif d'entraînement 36 est monté sur le tronçon d'axe 5 et coopère avec l'extrémité 7 du tambour 2.

Cependant, selon une caractéristique de la présente invention, le volet roulant 1 comporte des moyens 37 permettant de positionner, indifféremment, ce dispositif d'entraînement 36 à l'une ou l'autre des extrémités 6, 7 du tambour 2.

Selon un mode d'exécution préférentiel, ces moyens 37 sont formés, d'une part, par un tronçon d'axe 5 de section carrée, identique à celle du tronçon d'axe 4 et, d'autre part, par des moyens de réglage axial et angulaire 38 dudit dispositif d'entraînement 36 par rapport à l'une ou l'autre des extrémités 6, 7 du tambour 2.

Avantageusement, les moyens de réglage axial et angulaire 38 sont formés par un flasque 39 comportant, en son centre, un embout tubulaire 40 pourvu d'un alésage de section carrée 41 ajustée à la section des tronçons d'axe 4 et 5. L'embout tubulaire 40 est pourvu, en outre, de moyens de blocage 42, par exemple une vis, permettant d'immobiliser axialement le flasque 39 par rapport à l'un ou l'autre des tronçons d'axe 4, 5.

De plus, le flasque 39 de ces moyens de réglage axial et angulaire 38 comporte une série de perforations 43, celles-ci étant disposées en cercle concentrique à l'axe de rotation 44 du tambour 2. Ces perforations 43 assurent le passage d'un organe de fixation 45 coopérant avec le dispositif d'entraînement 36.

Ainsi, lors du montage du volet roulant au-dessus d'une porte ou fenêtre, l'usager détermine, dans un premier temps, l'emplacement du dispositif d'entraînement 36 par rapport au tambour 2. Il munit, ensuite, la douille 26 ou 35, située du côté opposé du dispositif d'entraînement 36, de moyens de blocage 29. Au cours de l'étape suivante, l'usager insère les extrémités saillantes des tronçons 4, 5 dans leur palier correspondant et procède au centrage du volet roulant 1 par rapport à ladite porte ou fenêtre. Puis, il effectue le serrage des moyens de blocage 29 de la douille 26 ou 35 avant d'appliquer convenablement le dispositif d'entraînement 36 contre l'extrémité 6 ou 7 du tambour 2. Finalement, l'usager effectue dans l'ordre le serrage des moyens de blocage 42 solidaires de l'embout tubulaire 40, le positionnement angulaire du dispositif d'entraînement 36 et le blocage en rotation définitif de ce dernier à l'aide de l'organe de fixation 45 introduit dans l'une des perforations 43 du flasque 39.

Ce procédé de montage du volet roulant, conforme à l'invention, ne présente aucune difficulté, ce qui constitue un avantage majeur par rapport aux volets roulants connus dans l'état de la technique. D'autre part, le résultat final est de qualité supérieure en raison d'un centrage parfait du tablier par rapport à la porte ou fenêtre, dû à des moyens de réglage bi-latéral du tambour d'enroulement.

Il est également à noter la particularité de ce volet roulant qui réside dans le choix possible de l'emplacement du dispositif d'entraînement sur l'un ou l'autre des tronçons d'axe 4, 5.

## Revendications

1. Volet roulant (1), pour porte, fenêtre ou analogue, comprenant un tablier s'enroulant et se déroulant d'un tambour (2) commandé en rotation par un dispositif d'entraînement (36), tel qu'un treuil ou autre, et monté en libre rotation sur un axe divisé en deux tronçons (4, 5) situés dans le prolongement l'un de l'autre, l'un (4) de ces tronçons d'axe étant pourvu d'un ressort de rappel (9) facilitant l'enroulement dudit tablier, caractérisé par le fait qu'il comporte des moyens de réglage axial (10, 10₁) du tambour (2) par rapport à chacun des tronçons d'axe (4, 5) pour varier la longueur de la partie saillante (11, 12) de ces derniers aux extrémités (6, 7) de ce tambour (2) :
a) lesdits moyens de réglage axial (10) sur le tronçon d'axe (4) pourvu du ressort de rappel (9) étant formés :
- de moyens (13) autorisant un libre coulissement axial dudit ressort de rappel (9) sur le tronçon d'axe (4), ces moyens (13) étant constitués par deux curseurs (14, 15) auxquels sont fixées, respectivement, les extrémités (16, 17) du ressort de rappel (9), l'un (14) de ces curseurs étant monté coulissant et immobile en rotation sur le tronçon d'axe (4), l'autre curseur (15) étant solidaire en rotation du tambour (2) et monté, en libre rotation, sur une douille (18) pourvue d'un alésage central (19) dans lequel coulisse le tronçon d'axe (4) ;
- et des moyens (25) autorisant le coulissement de ce tronçon d'axe (4) dans le tambour (2) et constitués, d'une part, par une douille (26) pourvue d'un alésage central (27) dans lequel peut coulisser le tronçon d'axe (4) et, d'autre part, par un embout tubulaire (28) monté en libre rotation sur la douille (26) et encastré dans le tambour (2) à l'extrémité (6) de ce dernier ;
b) les moyens de réglage axial (10₁) du tambour (2) sur le tronçon d'axe (5) étant formés, d'une part, d'un moyeu (30) solidaire de l'extrémité interne (31) dudit tronçon d'axe (5) et sur lequel est montée, en libre rotation, une bague (32) solidaire en rotation du tambour (2) et, d'autre part, d'un embout tubulaire (34) encastré à l'extrémité (7) du tambour (2) et monté sur une douille (35) dans laquelle coulisse le tronçon d'axe (5).

2. Volet roulant (1) selon la revendication 1, caractérisé par le fait que le tronçon d'axe (4) présente une section polygonale et de préférence carrée, le curseur (14), la douille (18) et la douille (26) comportant, tous trois un alésage, respectivement, (23), (19) et (27) de section identique à celle du tronçon d'axe (4) et ajustée à ce dernier pour interdire leur rotation tout en autorisant leur coulissement.

3. Volet roulant (1) selon la revendication 1, caractérisé par le fait que le curseur (15) et la bague (32) comportent une périphérie (20), respectivement, un pourtour externe (33) de forme polygonale coopérant avec les parois internes (21) du tambour (2) de section sensiblement identique pour assurer leur entraînement en rotation par ce dernier, le curseur (14) présentant un diamètre (22) sensiblement inférieur au cercle inscrit de la section polygonale dudit tambour (2) assurant son immobilité en rotation.

4. Volet roulant (1) selon la revendication 1, caractérisé par le fait que la douille (26) et la douille (35) peuvent comporter des moyens de blocage (29) par exemple, une vis, pour immobiliser axialement, soit le tronçon d'axe (4), soit le tronçon d'axe (5), par rapport au tambour (2).

5. Volet roulant (1) selon la revendication 1, caractérisé par le fait qu'il comporte des moyens (37) pour positionner, indifféremment, le dispositif d'entraînement (36) à l'une ou l'autre des extrémités (6, 7) du tambour (2).

6. Volet roulant (1) selon la revendication 5, caractérisé par le fait que les moyens (37) sont formés, d'une part, par un tronçon d'axe (5) de section polygonale, identique à celle du tronçon d'axe (4) et, d'autre part, par des moyens de réglage axial et angulaire (38) du dispositif d'entraînement (36).

7. Volet roulant (1) selon la revendication 6, caractérisé par le fait que les moyens de réglage axial et angulaire (38) sont constitués par un flasque (39) comportant, en son centre, un embout tubulaire (40) pourvu d'un alésage de section carrée (41) ajusté à la section des tronçons d'axe (4, 5) pour permettre son coulissement sur ces derniers, cet embout tubulaire comportant, en outre, des moyens de blocage (42) tels que vis ou autres, coopérant avec l'un ou l'autre des tronçons d'axe (4, 5) pour immobiliser axialement le flasque (39) sur ces derniers.

8. Volet roulant (1) selon la revendication 7, caractérisé par le fait que le flasque (39) comporte une série de perforations (43), celles-ci étant disposées en cercle concentrique à l'axe de rotation (44) du tambour (2) et servent de passage à un organe de fixation (45) coopérant avec le dispositif d'entraînement (33) pour positionner angulairement ce dernier.

## Claims

1. Rolling shutter (1) for a door, window or the like, comprising an apron rolling up onto or unrolling from a drum (2) controlled in rotation by a driving device (36), such as a winch or the like, and freely rotatingly mounted onto a shaft devided into two lengths (4, 5) located in the extension of each other, one (4) of these shaft lengths being provided with a restoring spring (9) facilitating the rolling-up of said apron, characterized in that it comprises means (10, 10₁) for axially adjusting the drum (2) with respect to each of the shaft lengths (4, 5) in order to vary the length of the protruding portion (11, 12) of these latter at the ends (6, 7) of this drum (2),
a) said axial adjusting means (10) on the shaft length (4) provided with the restoring spring (9) being formed of:
- means (13) enabling a free axial sliding of said restoring spring (9) on the shaft length (4), these means (13) consisting of two sliders (14, 15) to which are attached the ends (16, 17), respectively, of the restoring spring (9), one (14) of these sliders being slidingly and non-rotatingly mounted onto the shaft length (4), the other slider (15) being integral in rotation with the drum (2) and freely rotatingly mounted onto a bushing (18) provided with a central bore (19) in which slides the sahft length (4),
- and means (25) enabling the sliding of this shaft length (4) in the drum (2) and comprised of, on the one hand, a bushing (26) provided with a central bore (27) in which may slide the shaft length (4) and, on the other hand, a tubular nipple (26) freely rotatingly mounted onto the bushing (26) and embedded in the drum (2), at the end (6) of this latter,
b) the means (10₁) for axially adjusting the drum (2) on the shaft length (5) being formed of, on the one hand, a hub (30) integral with the inner end (31) of said shaft length (5) and onto which is freely rotatingly mounted a ring (32) integral in rotation with the drum (2) and, on the other hand, a tubular nipple (34) embedded in the end (7) of the drum (2) and mounted onto a bushing (35) in which slides the shaft length (5).

2. Rolling shutter (1) according to claim 1, characterized in that the shaft length (4) has a polygonal, preferably square, section, slider (14), bushing (18) and bushing (26) each comprising a bore (23), (19) and (27), respectively, with a section identical to that of the shaft length (4) and closely fitting onto this latter in order to impede their rotation while enabling their sliding.

3. Rolling shutter (1) according to claim 1, characterized in that the slider (15) and the ring (32) comprise a polygonally shaped periphery (20) and an outer periphery (33), respectively, cooperating with the inner walls (21) of the drum (2) with a substantially identical section, in order to ensure their driving in rotation by this latter, the slider (14) having a diameter (22) substantially smaller than the inscribed circle of the polygonal section of said drum (2) ensuring its immobility in rotation.

4. Rolling shutter (1) according to claim 1, characterized in that bushing (26) and bushing (35) may comprise locking means (29), e.g. a screw, for axially immobilizing either the shaft length (4) or the shaft length (5) with respect to the drum (2).

5. Rolling shutter (1) according to claim 1, characterized in that it comprises means (37) for indifferently position the driving device (36) at either end (6, 7) of the drum (2).

6. Rolling shutter (1) according to claim 5, characterized in that the means (37) are formed of, on the one hand, a shaft length (5) with a polygonal section identical to that of the shaft length (4) and, on the other hand, means (38) for axially and angularly adjusting the driving device (36).

7. Rolling shutter (1) according to claim 6, characterized in that the axial and angular adjusting means (38) consist of a side plate (38) comprising, in its centre, a tubulur nipple (40) provided with a bore with a square section (41) closely fitting onto the section of the shaft lengths (4, 5) in order to enable its sliding on these latter, this tubular nipple furthermore comprising locking means (42), such as screws or the like, co-operating with either shaft length (4, 5) in order to axially immobilize the side plate (39) onto these latter.

8. Rolling shutter (1) according to claim 7, characterized in that the side plate (39) comprises a series of perforations (43), these latter being arranged on a circle concentrical to the rotation axis (44) of the drum (2) and serving as a passageway for a fixing organ (45) co-operating with the driving device (33) to angularly position this latter.

## Patentansprüche

1. Rolladen (1) für eine Tür, ein Fenster oder dergleichen, umfassend eine Decke, die aufrollt auf eine oder abrollt von einer Trommel (2), die über eine Antriebsvorrichtung (36), wie eine Winde oder dergleichen, in Drehung betätigt wird und freidrehend auf einer Welle montiert ist, die in zwei Längen (4, 5) aufgeteilt ist, die sich in der Verlängerung von einander befinden, wobei die eine (4) dieser Wellenlängen mit einer Rückstellfeder (9) versehen ist, die das Aufrollen der genannten Decke erleichtert, dadurch gekennzeichnet, daß er Mittel (10, 10₁) zur Axialeinstellung der Trommel (2) bezüglich jeder Wellenlänge (4, 5) umfaßt, um die Länge des herausragenden Teils (11, 12) dieser letzten an den Enden (6, 7) dieser Trommel (2) zu ändern:
a) wobei diese Axialeinstellmittel (10) auf der mit der Rückstellfeder (9) versehenen Wellenlänge (4) bestehen aus :
- Mitteln (13), die ein freies Gleiten in Axialrichtung der genannten Rückstellfeder (9) auf der Wellenlänge (4) erlauben, wobei diese Mittel (13) aus zwei Läufern (14, 15) bestehen, an denen, respektive, die Enden (16, 17) der Rückstellfeder (9) befestigt sind und einer (14) dieser Läufer verschiebbar und in Drehung gesperrt auf der Wellenlänge (4) montiert und der andere Läufer (15) in Drehung fest mit der Trommel (2) verbunden und freidrehend auf einer mit einer Zentralbohrung (19), in der sich die Wellenlänge (4) verschiebt, versehenen Büchse (18) montiert ist,
- und Mitteln (25), die das Gleiten dieser Wellenlänge (4) in der Trommel (2) erlauben und aus, einerseits, einer mit einer Zentralbohrung (27), in der sich die Wellenlänge (4) verschieben kann, versehenen Büchse (26) und, andererseits, einem freidrehend auf der Büchse (26) montierten und in der Trommel (2), am Ende (6) dieser letzten, eingefügten rohrförmigen Nippel (28) bestehen,
b) wobei die Mittel (10₁) zur Axialeinstellung der Trommel (2) auf der Wellenlänge (5) aus, einerseits, einer fest mit dem Innenende (31) der genannten Wellenlänge (5) verbundenen Nabe (30), auf der ein in Drehung fest mit der Trommel (2) verbundener Ring (32) freidrehend montiert ist, und, andererseits, einem im Ende (7) der Trommel (2) eingefügten und auf einer Büchse (35), in der sich die Wellenlänge (5) verschiebt, montierten rohrförmigen Nippel (34) bestehen.

2. Rolladen (1) nach Anspruch 1, dadurch gekennzeichnet, daß die Wellenlänge (4) einen vieleckigen, vorzugsweise viereckigen Querschnitt aufweist, wobei der Läufer (14), die Büchse (18) und die Büchse (26) je eine Bohrung, respektive (23), (19) und (27), umfassen, deren Querschnitt identisch gleich desjenigen der Wellenlänge (4) und dieser letzten angepaßt ist, damit ihre Drehung gesperrt, während ihre Verschiebung erlaubt wird.

3. Rolladen (1) nach Anspruch 1, dadurch gekennzeichnet, daß der Läufer (15) und der Ring (32) respektive einen vieleckförmigen Umkreis (20) und einen Außenumkreis (33) umfassen, der mit den Innenwänden (21) der Trommel (2), deren Querschnitt im wesentlichen identisch gleich ist, zusammenarbeiten, um deren Drehantrieb über diese letzte zu sichern, wobei der Läufer (14) einen Durchmesser (22) aufweist, der im wesentlichen kleiner als der eingetragene Kreis des vieleckigen Querschnitts der Trommel (2) ist und seine Rotationssperrung sichert.

4. Rolladen (1) nach Anspruch 1, dadurch gekennzeichnet, daß die Büchse (26) und die Büchse (35) Festsetzmittel (29), zum Beispiel eine Schraube, zur Festsetzung in Axialrichtung entweder der Wellenlänge (4) oder der Wellenlänge (5) bezüglich der Trommel (2) umfassen können.

5. Rolladen (1) nach Anspruch 1, dadurch gekennzeichnet, daß er Mittel (37) zur Positionierung der Antriebsvorrichtung (36) an irgendwelchem Ende (6, 7) der Trommel (2) umfaßt.

6. Rolladen (1) nach Anspruch 5, dadurch gekennzeichnet, daß die Mittel (37) aus, einerseits, einer Wellenlänge (5), deren vieleckiger Querschnitt identisch gleich desjenigen der Wellenlänge (4) ist und, anderseits, Mitteln (38) zur Axial- und Winkeleinstellung der Antriebsvorrichtung (36) bestehen.

7. Rolladen (1) nach Anspruch 6, dadurch gekennzeichnet, daß die Mittel (38) zur Axial- und Winkeleinstellung aus einer Seitenplatte (38), die in deren Mitte einen rohrförmigen Nippel (40) umfaßt, der mit einer Bohrung versehen ist, deren viereckiger querschnitt (41) dem querschnitt der Wellenlängen (4, 5) angepaßt ist, um deren Gleiten auf diesen letzten zu erlauben, wobei dieser rohrförmige Nippel außerdem Festsetzmittel (42), wie Schrauben oder dergleichen, umfaßt, die mit einer der Wellenlängen (4, 5) zusammenarbeiten, um die Axialverschiebung der Seitenplatte (39) auf diesen letzten zu sperren.

8. Rolladen (1) nach Anspruch 7, dadurch gekennzeichnet, daß die Seitenplatte (39) eine Reihe von Durchbohrungen (43) umfaßt, wobei diese letzten in einem Zirkel konzentrisch zur Drehachse (44) der Trommel (2) angeordnet sind und als eine Durchführung für ein Festsetzorgan (45) dienen, das mit der Antriebsvorrichtung (33) zusammenarbeitet, zur Winkeleinstellung dieser letzten.
